# EUROPÄISCHE PATENTSCHRIFT

(11) **EP 0 388 504 B1**
(45) Veröffentlichungstag und Bekanntmachung des Hinweises auf die Patenterteilung: **11.08.1993**
(21) Anmeldenummer: 89108711.6
(22) Anmeldetag: 16.05.1989
(51) Int. Cl.: B65D 21/02, B65D 1/38

(54) **Zweiteiliger Kasten aus Kunststoff od.dgl.**
Plastics crate in two parts
Caisse en plastique en deux parties

(30) Priorität: 22.03.1989 DE 3909352
(43) Veröffentlichungstag der Anmeldung: 26.09.1990
(73) Patentinhaber: Götz, Wilhelm, D-88410 Bad Wurzach (DE); Götz, Hartmut, D-88410 Bad Wurzach (DE)
(72) Erfinder: Götz, Wilhelm, D-88410 Bad Wurzach (DE); Götz, Hartmut, D-88410 Bad Wurzach (DE)
(74) Vertreter: Hutzelmann, Gerhard

(56) Entgegenhaltungen:
- EP-A- 0 048 006
- DE-A- 3 404 798
- DE-U- 8 529 265

## Beschreibung

Die Erfindung betrifft einen zweiteiligen Kasten aus Kunststoff od.dgl. zur Aufnahme von insbesondere Getränkeflaschen, mit Mitteln zum gegenseitigen Halten und Verriegeln der beiden Kasten-Teile.

Aus der EP-A-0 048 006 ist ein derartiger Kasten bekannt, der sich insbesondere zum Transport auseinander nehmen und dann wieder Zusammensetzen läßt. Dazu sind Haken und Schieberelemente vorgesehen, die äußerst empfindlich sind und die sich nicht immer sicher verschließen lassen. Die DE-A-3 404 798 zeigt mit einander verbindbare Kastenteile, die sich aber nur durch vertikales Ineinanderschieben miteinander verbinden lassen.

Der Erfindung liegt die Aufgabe zugrunde, einen Kasten der genannten Art zu schaffen, der sich leicht und unkompliziert zusammensetzen und auseinandernehmen, sowie ver- und entriegeln läßt.

Diese Aufgabe wird erfindungsgemäß dadurch gelöst, daß an beiden Kasten-Teilen vertikale, im Querschnitt keilförmig ausgebildete Leisten angeordnet sind, die ein horizontales Zusammensetzen erlauben und im zusammengesetzten Zustand des Kastens ineinander greifen und die beiden Teile gegeneinander verhaken, und daß Verriegelungselemente vorgesehen sind, welche die beiden Teile quer zur Längsrichtung der Leisten aneinander festlegen.

Damit können die beiden Kasten-Teile schräg aufeinander zugeschoben werden, wobei die keilförmigen Leisten ineinander eingreifen; die Verriegelungselemente verhindern dann ein ungewolltes Auseinandergleiten der beiden Kasten-Teile.
Es ist aber auch möglich, die beiden Kasten-Teile vertikal ineinander zu schieben, was bei engen Raumverhältnissen günstig sein kann.

Eine vorteilhafte Ausgestaltung der Erfindung liegt darin, daß im Bereich der Leisten einerseits eine zur Kastenaußenseite hin offene Aussparung und andererseits ein in diese Aussparung passender Vorsprung vorgesehen ist.

Aussparung und Vorsprung übernehmen hierbei die Verriegelung der beiden Kastenteile in vertikaler Richtung, so daß die Verriegelungselemente nur noch die Verriegelung der beiden Teile in seitlicher Richtung übernehmen müssen.

Ebenfalls sehr vorteilhaft ist es, wenn erfindungsgemäß an jedem Kasten-Teil jeweils ein Verriegelungselement vorgesehen ist, das in eine Aussparung im anderen Kasten-Teil eingreift.

Dadurch ist eine symmetrische und völlig gleiche Ausgestaltung der beiden Kasten-Teile ermöglicht, wobei die Kräfte für das Zusammenhalten gleichmäßig verteilt sind.

Bei einem Kasten mit je einem U-förmig ausgebildeten und drehbar gelagerten Handgriff für jedes der beiden Kasten-Teile ist es besonders vorteilhaft, wenn erfindungsgemäß einer der beiden seitlichen Schenkel des Handgriffs Z-förmig ausgebildet ist, und wenn im eingeklappten Zustand des Handgriffs dessen über den Drehpunkt hinausstehendes freies Ende in die Aussparung des gegenüberliegenden Kasten-Teils eingreift.

Mit dieser Ausgestaltung ist eine besonders einfache und sehr wirkungsvolle Verriegelung der beiden bereits miteinander verhakten Kasten-Teile ermöglicht.

Eine weitere vorteilhafte Ausgestaltung der Erfindung liegt darin, daß der dem Z-förmig ausgebildeten Schenkel gegenüberliegende Schenkel des anderen Handgriffs nach unten abgewinkelt ist und seitlich unter den anderen Schenkel in die in beiden Kasten-Teilen vorgesehene Aussparung von der anderen Seite her eingreift.

Dadurch ist eine noch bessere Verriegelung erzielt, welche die beiden Kasten-Teile noch wirksam zusammenhält, wenn bereits ein Handgriff nach oben geschwenkt ist.

Sehr vorteilhaft ist es auch, wenn erfindungsgemäß der Handgriff an der Innenseite des Kasten-Teils gelagert ist und im eingeschwenkten Zustand an der Innenseite der Kastenwand anliegt.

Dadurch ist der Handgriff geschützt und kann nicht versehentlich betätigt werden, was insbesondere beim Rücktransport des Leergutes sehr vorteilhaft ist.

Zur leichteren Ergreifbarkeit des Handgriffes im eingeklappten Zustand ist erfindungsgemäß vorgesehen, daß der Handgriff an seiner in der eingeklappten Stellung oben liegenden Kante mit einem Vorsprung versehen ist.

Dadurch kann der Handgriff trotz seiner geschützten Anordnung im Kasteninnenraum von außen leicht ergriffen werden.

Dies wird erfindungsgemäß noch dadurch verbessert, daß in der Mitte der von einander abgekehrten Wände der beiden Kasten-Teile am oberen Rand eine Aussparung vorgesehen ist.

In diese Aussparung kann hineingegriffen werden um einen größeren Abschnitt des Handgriffes zu erfassen.

In der Zeichnung ist die Erfindung anhand eines Ausführungsbeispiels veranschaulicht. Dabei zeigen:
- Fig.1: ein Schaubild eines Flaschenkastens, der aus zwei Teilen besteht,
- Fig.2: eine Ansicht des Kastens auf seine Schmalseite mit teilweise geöffneter Verriegelung,
- Fig.3: eine weitere Ansicht auf eine Schmalseite des Kastens mit geschlossener Verriegelung
- Fig.4: eine Draufsicht auf einen Abschnitt des Flaschenkastens und
- Fig.5: einen Abschnitt eines teilweise aufgebrochenen Kastens mit einer Doppelverriegelung.

Mit 1 ist in Fig.1 ein Flaschenkasten bezeichnet, der aus zwei völlig identischen Kasten-Teilen 2 und 3 besteht. Jedes Kasten-Teil hat eine Längswand 4 sowie zwei Stirnwand-Abschnitte 5 und 6, die im zusammengesetzten Zustand der beiden Kasten-Teile zusammen die beiden Stirnwände des Kastens bilden. Der Innenraum des Kastens ist durch mehrere quer verlaufend Trennwände 7 sowie drei längsverlaufende Trennwände 8,9 in eine Vielzahl von Einzelfächern unterteilt, in die nicht dargestellte Flaschen eingestellt werden können. Die mittlere längsverlaufende Trennwand 9 ist dabei doppelt ausgeführt, so daß jeweils eine davon an jedem der beiden Kasten-Teile als innere Abschlußwand angeordnet ist.

Beide Kasten-Teile 2,3 sind mit einem Handgriff 10 versehen, der in zwei Lagern 11,12 schwenkbar gelagert ist. Darüber hinaus sind an beiden Kasten-Teilen im Querschnitt keilförmige Leisten 13,14 angeformt, die ineinander passen und beide Kasten-Teile aneinander verhaken. Um beide Kasten-Teile aus dieser Verhakung lösen zu können müssen sie in Längsrichtung gegeneinander verschoben werden. Um dies im nicht gewünschten Fall zu verhindern, sind die beiden Handgriffe mit je einem Verriegelungselement 15 versehen, wie dies in Fig.2 sichtbar ist. Der eine Schenkel des U-förmig ausgebildeten Handgriffs 10 ist Z-förmig geformt und greift mit seinem als Verriegelungselement dienenden freien Ende in eine Aussparung 16 im benachbarten Kastenteil ein. Diese Aussparung 16 ist sowohl nach außen als auch nach innen von Wandteilen umgeben, so daß das Verriegelungselement 15 ein seitliches Verschieben der beiden Kasten-Teile relativ zueinander verhindert.

In Fig.3 ist der Handgriff im eingeklappten Zustand gezeichnet, wodurch das Verriegeln noch besser zu erkennen ist. Darüber hinaus ist in dieser Fig.3 eine Aussparung 17 sichtbar, die aus der keilförmigen Leiste 13 herausgeformt ist und in die ein nur in Fig.2 dargestellter Vorsprung 18 der Leiste 14 passend eingreift.

Die Fig.4 ist im Bereich der Aussparung 16 aufgebrochen, um deren Zusammenwirken mit dem Verriegelungselement 15 zu verdeutlichen.
Wie besonders aus Fig.2 ersichtlich ist, hat der Handgriff 10 an seiner äußeren Kante einen Vorsprung 19 und die Längswand des Kastens ist mit einer Aussparung 20 versehen; durch beide Maßnahmen läßt sich der Handgriff in seiner geschlossenen Stellung leichter erfassen.
Beim Ausführungsbeispiel nach Fig.5 ist das Verriegelungselement 151 an seiner Außenkante abgerundet, während der gegenüberliegende Handgriff 10 mit einem nach unten abgewinkelten Schenkel 152 versehen ist, der seitlich unter dem Z-förmig ausgebildeten Schenkel 151 in die Aussparung 16 in beiden Kasten-Teilen 2,3 eingreift.

## Patentansprüche

1. Zweiteiliger Kasten aus Kunststoff od.dgl. zur Aufnahme von insbesondere Getränkeflaschen, mit Mitteln zum gegenseitigen Halten und Verriegeln der beiden Kasten-Teile, **dadurch gekennzeichnet,** daß an beiden Kasten-Teilen (2, 3) vertikale, im Querschnitt keilförmig ausgebildete Leisten (13, 14) angeordnet sind, die ein horizontales Zusammensetzen erlauben und im zusammengesetzten Zustand des Kastens (1) ineinander greifen und die beiden Teile (2,3) gegeneinander verhaken, und das Verriegelungselemente (15) vorgesehen sind, welche die beiden Teile (2,3) quer zur Längsrichtung der Leisten (13,14) aneinander festlegen.

2. Kasten nach Anspruch 1, **dadurch gekennzeichnet,** daß im Bereich der Leisten (13,14) einerseits eine zur Kastenaußenseite hin offene Aussparung(17) und andererseits ein in diese Aussparung passender Vorsprung(18) vorgesehen ist.

3. Kasten nach Anspruch 1 oder 2, **dadurch gekennzeichnet,** daß an jedem Kasten-Teil (2,3) jeweils ein Verriegelungselement(15) vorgesehen ist, das in eine Aussparung(16) im anderen Kasten-Teil eingreift.

4. Kasten nach Anspruch 1, 2 oder 3, mit je einem U-förmig ausgebildeten und drehbar gelagerten Handgriff für jedes der beiden Kasten-Teile, **dadurch gekennzeichnet,** daß einer der beiden seitlichen Schenkel des Handgriffs(10) Z-förmig ausgebildet ist, und daß im eingeklappten Zustand des Handgriffs dessen über den Drehpunkt(11,12) hinausstehendes freies Ende in die Aussparung(16) des gegenüberliegenden Kasten-Teils eingreift.

5. Kasten nach Anspruch 4, **dadurch gekennzeichnet,** daß der dem Z-förmig ausgebildeten Schenkel gegenüberliegende Schenkel des anderen Handgriffs(10) nach unten abgewinkelt ist und seitlich unter den anderen Schenkel in die in beiden Kasten-Teilen vorgesehene Aussparung(16) von der anderen Seite her eingreift.

6. Kasten nach einem der vorhergehenden Ansprüche, **dadurch gekennzeichnet,** daß der Handgriff(10) an der Innenseite des Kasten-Teils gelagert ist und im eingeschwenkten Zustand an der Innenseite der Kastenwand anliegt.

7. Kasten nach einem der vorhergehenden Ansprüche, **dadurch gekennzeichnet,** daß der Handgriff(10) an seiner in der eingeklappten Stellung oben liegenden Kante mit einem Vorsprung(19) versehen ist.

8. Kasten nach einem der vorhergehenden Ansprüche, **dadurch gekennzeichnet,** daß in der Mitte der von einander abgekehrten Längswände(4) der beiden Kasten-Teile (2,3) am oberen Rand eine Aussparung(20) vorgesehen ist.

## Claims

1. Two-piece crate made from plastic or a similar material, in particular to hold beverage bottles, with devices for mutually securing and locking the two sections of the crate, **wherein** vertical strips (13,14) with a wedge-shaped cross-section are provided on both sections of the crate (2,3), that permit horizontal assembly and that engage each other and fix both sections (2,3) in position in relation to each other when the crate (1) has been assembled, and **wherein** locking elements (15) are provided, which fix the two sections (2,3) together at right angles to the longitudinal direction of the strips (13, 14).

2. Crate according to claim 1, **wherein** on the one hand an opening (17) that is open towards the outside of the crate and on the other hand a projection (18) that fits in this opening are provided in the area of the strips (13, 14).

3. Crate according to claim 1 or 2, **wherein** one locking element (15), that engages an opening (16) in the other section of the crate, is provided in each section of the crate (2,3).

4. Crate according to claim 1, 2 or 3, with a U-shaped, pivoted handle for each of the two sections of the crate, **wherein** one of the two side sections of the handle (10) is Z-shaped, and **wherein** the free end of the handle that projects beyond the pivot point (11, 12) when the handle is closed into position engages the opening (16) in the opposite section of the crate.

5. Crate according to claim 4, **wherein** the section of the other handle (10) opposite the Z-shaped section is curved at the bottom and engages the opening (16) provided in both sections of the crate below the other section from the other side.

6. Crate according to one of the previous claims, **wherein** the handle (10) is pivoted on the inside of the relevant crate section and rests against the inside of the crate wall when it is closed into position.

7. Crate according to one of the previous claims, **wherein** the handle (10) is provided with a projection (19) on the edge that is located on top when the handle has been closed into position.

8. Crate according to one of the previous claims, **wherein** an opening (20) is provided at the top edge in the middle of the opposite longitudinal walls (4) of the two sections of the crate (2,3).

## Revendications

1. Caisse en deux parties en matière plastique ou similaire destinée à recevoir en particulier des bouteilles à boisson, comportant des moyens pour la fixation réciproque et le verrouillage des deux parties de la caisse, caractérisée en ce que sur les deux parties de la caisse (2, 3) sont placées des baguettes (13, 14) verticales, de section transversale conique, qui permettent un assemblage horizontal et qui s'engagent l'une dans l'autre à l'état assemblé de la caisse (1) et accrochent l'une à l'autre les deux parties (2, 3) et en ce qu'il est prévu des éléments de verrouillage (15) qui fixent l'une contre l'autre les deux parties (2, 3), transversalement à la direction longitudinale des baguettes (13, 14).

2. Caisse selon la revendication 1, caractérisée en ce que dans la zone des baguettes (13, 14) il est prévu d'une part une découpe (17) ouverte vers le côté extérieur de la caisse et d'autre part une partie saillante (18) s'ajustant dans cette découpe.

3. Caisse selon les revendications 1 ou 2, caractérisée en ce que sur chaque partie (2, 3) il est prévu un élément de verrouillage (15) qui s'engage dans une découpe (16) pratiquée dans l'autre partie de la caisse

4. Caisse selon les revendications 1, 2 ou 3 avec une poignée en U, montée tournante pour chacune des deux parties, caractérisée en ce que l'une des deux branches latérales de la poignée (10) est en Z et en ce qu'à l'état rabattu de la poignée, son extrémité libre dépassant du point de rotation (11, 12), s'engage dans la découpe (16) de la partie opposée de la caisse.

5. Caisse selon la revendication 4, caractérisée en ce que la branche, faisant face à la branche en Z, de l'autre poignée (10), est coudée vers le bas et s'engage latéralement sous l'autre branche dans la découpe (16), prévue dans les deux parties de la caisse, à partir de l'autre côté.

6. Caisse selon l'une des revendications précédentes, caractérisée en ce que la poignée (10) est montée sur le côté intérieur de la partie de la caisse et s'applique, à l'état rentré, contre le côté intérieur de la paroi de la caisse.

7. Caisse selon l'une des revendications précédentes, caractérisée en ce que la poignée (10) est pourvue d'une partie saillante (19) sur son bord, situé en haut, dans la position rabattue.

8. Caisse selon l'une des revendications précédentes, caractérisée en ce qu'il est prévu une découpe (20) sur le bord supérieur, au milieu des parois longitudinales (4), tournées à l'opposé l'une de l'autre, des deux parties (2, 3) de la caisse.
